# EUROPÄISCHE PATENTSCHRIFT

(11) **EP 2 760 314 B1**
(45) Veröffentlichungstag und Bekanntmachung des Hinweises auf die Patenterteilung: **09.08.2017**
(21) Anmeldenummer: 12761977.3
(22) Anmeldetag: 18.09.2012
(51) Int. Cl.: A47B 88/00

(54) **STECKVERBINDUNG**
CONNECTOR
CONNECTEUR

(30) Priorität: 28.09.2011 DE 102011054023
(43) Veröffentlichungstag der Anmeldung: 06.08.2014
(73) Patentinhaber: Paul Hettich GmbH & Co. KG, 32278 Kirchlengern (DE)
(72) Erfinder: BABUCKE-RUNTE, Guido, 33758 Schloß Holte-Stukenbrock (DE); KÄTHLER, Andreas, 32278 Kirchlengern (DE); STUFFEL, Andreas, 31675 Bückeburg (DE); MEYER, Helmut, 31675 Bückeburg (DE); MEYER, Bernd, 32469 Petershagen (DE); MICHELSWIRTH, Dennis, 33415 Verl (DE); HERZOG, Roman, 49080 Osnabrück (DE)
(74) Vertreter: Dantz, Jan Henning
(86) Internationale Anmeldenummer: PCT/EP2012/068329
(87) Internationale Veröffentlichungsnummer: WO 2013/045313

(56) Entgegenhaltungen:
- WO-A1-2011/048003
- DE-U1-202009 005 203

## Beschreibung

Die vorliegende Erfindung betrifft eine Steckverbindung mit einer Zargenhülle und einem Zargenadapter, wobei die Zargenhülle insbesondere einen U-förmigen oder annähernd U-förmigen Querschnitt aufweisend, mit mindestens einem an einer Wand der Zargenhülle mit dieser durch mindestens eine Steckverbindung verbundenen Zargenadapter, wobei die Steckverbindung im Wesentlichen auf einer an der Wand vorgesehenen Tasche und einer in diese Tasche einschiebbaren und quer zur Längserstreckung der Zargenhülle verlaufenden Zunge besteht und die Zunge im Bereich einer Aussparung des Zargenadapters liegt, wobei die Aussparung mit einem ersten Anschlag und einer ersten Sicherungsnase quer zur Einschubrichtung der Zunge verläuft.

Eine Zargenhülle der gattungsgemäßen Art ist aus der WO 2011/048003 A1 bekannt.

Der vorliegenden Erfindung liegt die Aufgabe zugrunde, eine Steckverbindung zwischen einer Zargenhülle und einem Zargenadapter der gattungsgemäßen Art bezüglich der Verbindung mindestens eines Zargenadapters weiter zu vereinfachen und zu verbessern.

Diese Aufgabe wird erfindungsgemäß durch eine Steckverbindung mit den Merkmalen des Anspruches 1 gelöst. Dabei liegen der Anschlag und die Sicherungsnase derart an einem Begrenzungssteg der Tasche an, dass der Begrenzungssteg zwischen dem Anschlag und der Sicherungsnase derart positioniert und gehalten ist, dass die Zunge gegen Herausziehen aus der Tasche gesichert ist.

Durch eine derartige Konstruktion werden gleich mehrere Vorteile erreicht.

Zum einen ist eine derartig gestaltete Verbindung zwischen Zargenhülle und Zargenadapter gegen Verdrehung gesichert, sodass insbesondere bei - in Längsrichtung der Zargenhülle gesehen - kurzen Zargenadaptern eine Steckverbindung ausreichend sein kann, wodurch sich auch eine vereinfachte Herstellung ergibt.

Andererseits ist bei einer symmetrischen Ausgestaltung der Steckverbindung die Möglichkeit geschaffen, sowohl bei Links- wie auch bei Rechtsausführungen von Zargenhüllen die gleichen Werkzeuge für die Herstellung der Aussparungen wie auch der Taschen verwenden zu können, sodass ein kompletter Werkzeugsatz eingespart wird.

Weitere Merkmale der Erfindung sind Gegenstand von Unteransprüchen.

Ein Ausführungsbeispiel der Erfindung ist in den beigefügten Zeichnungen dargestellt und wird im Folgenden näher beschrieben. Es zeigen:
- Figur 1: eine perspektivische Explosionsdarstellung einer erfindungsgemäßen Zargenhülle mit einem daran festlegbaren Zargenadapter;
- Figur 2: eine vergrößerte Darstellung der in Figur 1 mit II bezeichneten Einzelheit;
- Figur 3: eine vergrößerte Darstellung der in Figur 1 mit III bezeichneten Einzelheit;
- Figur 4: eine Perspektivdarstellung des Bereiches einer Steckverbindung bei einem an der Zargenhülle festgelegten Zargenadapter;
- Figur 5: eine weitere perspektivische Darstellung einer Zargenhülle mit einem daran durch Steckverbindungen festgelegten Zargenadapter;
- Figur 6: eine perspektivische Schnittdarstellung nach der Linie VI VI in Figur 5;
- Figur 7: eine perspektivische Schnittdarstellung nach der Linie VII VII in Figur 1;
- Figur 8: eine schematische Darstellung einer Tasche;
- Figur 9: eine schematische Darstellung einer Tasche.

In den Zeichnungen ist mit dem Bezugszeichen 5 jeweils eine Zargenhülle und mit dem Bezugszeichen 6 ein Zargenadapter bezeichnet, der mit der Zargenhülle 5 durch mindesten eine Steckverbindung 7 (siehe insbesondere Figur 5) verbunden ist.

Die Steckverbindungen 7 werden im Wesentlichen gebildet aus an einem Seitenschenkel 5a einer Zargenhülle 5 gebildeten Taschen 8 und aus Zungen 9 am Zargenadapter 6, wobei die Zungen 9 in die Taschen 8 in einer quer zur Längserstreckung der Zargenhülle 5 verlaufenden Richtung einschiebbar sind.

Die Zungen 9 in dem Zargenadapter 6 liegen jeweils im Bereich einer Aussparung 10, die vorzugsweise durch eine Ausstanzung gebildet ist.

Die Taschen 8 im Seitenschenkel 5a der Zargenhülle 5 liegen im Bereich eines umgelegten Materialsstreifens 5b und sind aus diesem umgelegten Materialsstreifen 5b heraus ausgestellt. Die Taschen 8 sind soweit ausgeprägt, dass zum Seitenschenkel 5a ein Freiraum in der Materialstärke der Zungen 9 entsteht. Durch die Zungen 9, die in die Taschen 8 eingreifen, wird somit eine Festlegung des Zargenadapters 6 gegenüber dem Seitenschenkel 5a der Zargenhülle 5 lotrecht zur Ebene des Seitenschenkels 5a erzielt. Die Zungen 9 sind in ihren vorderen Bereichen mit einer Abkröpfung 9a versehen, die etwa der Materialstärke des Materialstreifens 5b entspricht. Somit liegt bei eingezogener Zunge 9 das freie Ende 9b der Zunge 9 auf der Innenseite des Seitenschenkels 5a der Zargenhülle 5 und verhindert somit eine mögliche Bewegung des Zargenadapters 6 in Richtung des Seitenschenkels 5a.

Wie aus den Zeichnungen deutlich hervorgeht, sind die Taschen 8 ebenso wie die Aussparungen 10 spiegelsymmetrisch zu den jeweiligen Zungen 9 ausgebildet.

Dem entsprechend ist die Aussparung 10 mit mittig neben der Zunge 9 und quer zur Einschubrichtung der Zunge 9 verlaufenden Anschlägen 10a versehen, die sich nach dem vollständigen Einschieben der Zungen 9 in die Taschen 8 an Anschlagflächen 8d eines ersten Begrenzungssteges 8a und eines Begrenzungssteges 8b anliegen. Beide Begrenzungsstege 8a und 8b verlaufen gegenüber der Einschubrichtung der Zunge 9 derart schräg, dass sich der Abstand der beiden Begrenzungsstege 8a und 8b zueinander zur Oberseite der Seitenwand 5 hin erweitert.

Die Anschlagflächen 8d liegen im Bereich von Ausklinkungen 8c des Materialssteifens 5b.

Wie insbesondere aus der Figur 3 hervorgeht, ist der Zargenadapter 6 im Bereich seiner Aussparung 10 mit symmetrisch zur Zunge 9 angeordneten Sicherungsnasen 10b ausgestattet. Diese Sicherungsnasen 10b liegen im eingeschobenen Zustand der Zunge 9 die oberseitigen Enden 8c der Begrenzungsstege 8a und 8b hintergreifend anliegend an. Damit ist im montierten Zustand ein Herausziehen der Zunge 9 aus der Tasche 8 nicht mehr möglich.

Die Begrenzungsstege 8a und 8b gewährleisten, dass die Sicherungsnasen 10b bei der Montage eines Zargenadapters 6 etwas aus ihrer ursprünglichen Ebene parallel zum umgelagerten Materialstreifen 5b heraus angehoben werden, bis die Sicherungsnasen 10b aus dem Führungsbereich der Begrenzungsstege 8a und 8b heraus bewegt sind. In dieser Lage bewegen sich die Sicherungsnasen 10b durch die federnden Rückstellkräfte des Materials in Richtung des Seitenschenkels 5a der Zargenhülle 5 und hintergreifen die jeweiligen Taschen 8, sodass nun die Zungen 9 des Zargenadapters 6 und damit selbstverständlich auch der gesamte Zargenadapter 6a gegen unbeabsichtigtes Lösen von der Zargenhülle 5 gesichert ist.

Auf Grund der symmetrischen Bauweise der Steckverbindungen 7 werden nunmehr mehr Kräfte in Folge der Beladung eines Schubkastens über je zwei Rastkanten abgetragen.

Die Steckverbindungen 7 sind auf Grund der symmetrischen Konstruktion auch gegen Verdrehen um eine lotrecht auf den Seitenschenkel 5a stehenden Achse gesichert.

Dadurch ergibt sich eine torsionssteifere Gesamtkonzeption, außerdem ist es auch möglich, einen Zargenadapter 6 mit nur einer Steckverbindung 7 an einer Zargenhülle festzulegen.

Dynamische Belastungen können ebenfalls besser abgefangen werden, insbesondere unabhängig davon, ob durch dynamische Belastungen ein rechts- oder linksdrehendes Moment aufgebracht wird.

Ein unter praktischen Gesichtspunkten nicht unerheblicher Vorteil ist darin zu sehen, dass durch die symmetrische Gestaltung der Steckverbindung 7 kein Werkzeugsatz mit Links- und Rechts-Werkzeugen bereit gehalten werden muss.

Um das Überführen der Sicherungsnasen 10b in die Fixierposition, d.h., in die die Begrenzungsstege oberseitig übergreifende Position zu erleichtern, sind die Prägeradien der Begrenzungsstege 8a, 8b der aus dem Materialsstreifen 5a ausgeprägten Tasche 8 zur Oberseite hin verjüngend ausgebildet.

Die Figuren 8 und 9 zeigen schematische Darstellungen von Taschen 8 und 8'. In der Tasche 8 befinden sich jeweils ein Anschlag 10a und eine Sicherungsnase 10b spiegelsymmetrisch liegen ihnen der Anschlag 10a' und die Sicherungsnase 10b' gegenüber. Die Figur 9 weist in der Tasche 8' keine spiegelsymmetrische Anordnung von Anschlägen und Sicherungsnasen auf.

### Bezugszeichenliste

- 5: Zargenhülle
- 5a: Seitenschenkel
- 5b: Materialstreifen
- 6: Zargenadapter
- 7: Steckverbindung
- 8: Tasche
- 8': Tasche
- 8a: Begrenzungssteg
- 8b: Begrenzungssteg
- 8c: Ausklinkungen
- 8e: Ende
- 9: Zungen
- 9a: Abkröpfung
- 9b: Ende
- 10: Aussparung
- 10a: Anschlag
- 10a': Anschlag
- 10b: Sicherungsnase
- 10b': Sicherungsnase

## Patentansprüche

1. Steckverbindung mit einer Zargenhülle (5) und einem Zargenadapter (6), wobei die Zargenhülle (5), insbesondere einen U-förmigen oder annähernd U-förmigen Querschnitt aufweist, mit mindestens einem an einer Wand der Zargenhülle (5) mit dieser durch mindestens eine Steckverbindung (7) verbundenen Zargenadapter (6), wobei die Steckverbindung (7) im Wesentlichen aus einer an einer an der Wand (5a) vorgesehenen Tasche (8) und einer in diese Tasche (8) einschiebbaren und quer zur Längserstreckung der Zargenhülle (5) verlaufenen Zunge (9) besteht und die Zunge (9) im Bereich einer Aussparung (10) des Zargenadapters (6) liegt, wobei die Aussparung (10) mit einem ersten Anschlag (10a) und einer ersten Sicherungsnase (10b) quer zur Einschubrichtung der Zunge (9) verläuft, wobei der Anschlag (10a) und die Sicherungsnase (10b) derart an einem Begrenzungssteg (8a) der Tasche (8) anliegen, dass der Begrenzungssteg zwischen dem Anschlag (10a) und der Sicherungsnase (10b) derart positioniert und gehalten ist, dass die Zunge (9) gegen Herausziehen aus der Tasche (8) gesichert ist, **dadurch gekennzeichnet, dass**
a) die Aussparung (10) mit einem zweiten Anschlag (10a') versehen ist, der an einem zweiten Begrenzungssteg (8b) der Tasche (8), insbesondere an einer Anschlagfläche (8d) des zweiten Begrenzungsstegs (8b), anliegt, und/oder wobei die Aussparung (10) mit einer zweiten Sicherungsnase (10b') versehen ist, die an einem zweiten Begrenzungssteg (8b) der Tasche (8), insbesondere an einem der Anschlagfläche (8d) gegenüberliegenden Ende (8c) des zweiten Begrenzungsstegs (8b), anliegt, und/oder
b) die Begrenzungsstege (8a, 8b) gegenüber der Zunge (9) bzw. gegenüber der Einschubrichtung der Zunge (9) schräg verlaufend angeordnet sind derart, dass sich der Abstand der Begrenzungsstege (8a, 8b) zueinander zur Oberseite der Zargenhülle (5) hin erweitert.

2. Steckverbindung nach Anspruch 1, **dadurch gekennzeichnet, dass** der Anschlag (10a) an einer Anschlagfläche (8d) des Begrenzungssteges (8a) anliegt und die Sicherungsnase (10b) an einem der Anschlagfläche (8d) gegenüberliegenden Ende (8e) des Begrenzungssteges (8a) anliegt.

3. Steckverbindung nach Anspruch 1 oder 2, **dadurch gekennzeichnet, dass** die Sicherungsnase (10b) den Begrenzungssteg (8a) hintergreift.

4. Steckverbindung nach einem der vorhergehenden Ansprüche **dadurch gekennzeichnet, dass** der erste Anschlag (10a) und der zweite Anschlag (10a') und/oder die erste Sicherungsnase (10b) und die zweite Sicherungsnase (10b') spiegelsymmetrisch zur Zunge (9) an der Aussparung (10) ausgebildet sind.

5. Steckverbindung nach einem der vorhergehenden Ansprüche, **dadurch gekennzeichnet, dass** die Zunge (9) in ihrem vorderen Bereich mit einer Abkröpfung (9a) versehen ist, die etwa der Materialstärke eines Materialstreifens (5b) entspricht, innerhalb dessen die Tasche (8) vorgesehen ist.

6. Steckverbindung nach einem der vorhergehenden Ansprüche, **dadurch gekennzeichnet, dass** die Taschen (8) aus den Materialstreifen (5b) heraus ausgeprägt sind.

7. Steckverbindung nach einem der vorhergehenden Ansprüche, **dadurch gekennzeichnet, dass** die Prägeradien der Begrenzungsstege (8a, 8b) in Einschubrichtung der Zunge (9) sich verjüngend ausgebildet sind.

## Claims

1. A plug connection comprising a bracket sleeve (5) and a bracket adapter (6), the bracket sleeve (5) especially having a U-shaped or approximately U-shaped cross-section, comprising at least one bracket adapter (6) on a wall of the bracket sleeve (5), said adapter being connected to the wall by means of at least one plug connection (7), wherein the plug connection (7) consists substantially of a pocket (8) which is provided on the wall (5a) and a tongue (9) which can be inserted into said pocket (8) and which runs transversely to the longitudinal extension of the bracket sleeve (5), and the tongue (9) lies in the region of a recess (10) of the bracket adapter (6), wherein the recess (10) extends with a first stop (10a) and a first securing projection (10b) transversely to the insertion direction of the tongue (9), whereby the stop (10a) and the securing projection (10b) rest on a delimiting connecting piece (8a) of the pocket (8) in such a way that the delimiting connecting piece is positioned and held between the stop (10a) and the securing projection (10b) in such a way that the tongue (9) is secured against withdrawal from the pocket (8), **characterized in that**
a) the recess (10) is provided with a second stop (10a') which rests on a second delimiting connecting piece (8b) of the pocket (8), especially on a stop surface (8d) of the second delimiting connecting piece (8b), and/or wherein the recess (10) is provided with a second securing projection (10b') which rests on a second delimiting connecting piece (8b) of the pocket (8), especially on an end (8c) of the second delimiting connecting piece (8b) which is opposite of the stop surface (8d)
and/or
b) the delimiting connecting pieces (8a, 8b) are arranged in an oblique manner in relation to the tongue (9) or in relation to the insertion direction of the tongue (9), such that the distance of the delimiting connecting pieces (8a, 8b) expand with respect to each other towards the upper side of the bracket sleeve (5).

2. A plug connection according to claim 1, **characterized in that** the stop (10a) rests on a stop surface (8d) of the delimiting connecting piece (8a) and the securing projection (10b) rests on an end (8e) of the delimiting connecting piece (8a) which is opposite of the stop surface (8d).

3. A plug connection according to claim 1 or 2, **characterized in that** the securing projection (10b) engages behind the delimiting connecting piece (8a).

4. A plug connection according to one of the preceding claims, **characterized in that** the first stop (10a) and the second stop (10a') and/or the first securing projection (10b) and the second securing projection (10b') are arranged in a mirror-symmetrical way relative to the tongue (9) on the recess (10).

5. A plug connection according to one of the preceding claims, **characterized in that** the tongue (9) is provided with a bent portion (9a) in its front region, which corresponds approximately to the material thickness of a material strip (5b) within which the pocket (8) is provided.

6. A plug connection according to one of the preceding claims, **characterized in that** the pockets (8) are punched out of the material strip (5b).

7. A plug connection according to one of the preceding claims, **characterized in that** the punching radii of the delimiting connecting pieces (8a, 8b) are arranged in a tapering manner in the insertion direction of the tongue (9).

## Revendications

1. Connecteur à fiches équipé d'une enveloppe d'encadrement (5) et d'un adaptateur d'encadrement (6), l'enveloppe d'encadrement (5) ayant, en particulier, une section en forme de U ou essentiellement en forme de U avec au moins un adaptateur d'encadrement (6) situé sur une paroi de l'enveloppe d'encadrement (5) et relié à celle-ci par au moins une liaison à fiches (7), la liaison à fiches (7) étant essentiellement constituée par une poche (8) prévue sur la paroi (5a) ainsi que par une languette (9) pouvant être introduite dans la poche (8) et s'étendant transversalement à l'extension longitudinale de l'enveloppe d'encadrement (5), la languette (9) étant située dans la zone d'un évidement (10) de l'adaptateur d'encadrement (6), s'étendant par une première butée (10a) et un premier bec d'arrêt (10b) transversalement à la direction d'introduction de la languette (9), la butée (10a) et le bec d'arrêt (10b) s'appliquant contre une barrette de délimitation (8a) de la poche (8) de sorte que cette barrette de délimitation soit positionnée et maintenue entre la butée (10a) et le bec d'arrêt (10b) pour empêcher que la languette (9) puisse être extraite hors de la poche (8),
**caractérisé en ce que**
a) l'évidement (10) est équipé d'une seconde butée (10a') qui s'applique contre une seconde barrette de délimitation (8b) de 1a poche (8), en particulier contre une surface formant butée (8d) de la seconde barrette de délimitation (8b), et/ou l'évidement (10) est équipé d'un second bec d'arrêt (10b') qui s'applique contre une seconde barrette de délimitation (8b) de la poche (8), en particulier contre une extrémité (8c) de la seconde barrette de délimitation (8b) opposée à la surface formant butée (8d), et/ou
b) les barrettes de délimitation (8a, 8b) s'étendent obliquement par rapport à la languette (9) ou à la direction d'introduction de la languette (9) de sorte que la distance réciproque des barrettes de délimitation (8a, 8b) par rapport au côté supérieur de l'enveloppe d'encadrement (5) augmente.

2. Connecteur à fiches conforme à la revendication 1,
**caractérisée en ce que**
la butée (10a) s'applique contre une surface formant butée (8d) de la barrette de délimitation (8a) et le bec d'arrêt (10b) s'applique contre une extrémité (8e) de la barrette de délimitation (8a) située à l'opposé de la surface formant butée (8d).

3. Connecteur à fiches conforme à la revendication 1 ou 2,
**caractérisée en ce que**
le bec d'arrêt (10b) s'engage à l'arrière de la barrette de délimitation (8a).

4. Connecteur à fiches conforme à l'une des revendications précédentes,
**caractérisé en ce que**
la première butée (10a) et la seconde butée (10a') et/ou le premier bec d'arrêt (10b) et le second bec d'arrêt (10b') sont réalisés symétriquement par réflexion par rapport à la languette (9) sur l'évidement (10).

5. Connecteur à fiches conforme à l'une des revendications précédentes,
**caractérisée en ce que**
la languette (9) est équipée dans sa zone avant d'un coude (9a) qui correspond environ à l'épaisseur de matériau d'une bande de matériau (5b) dans laquelle est prévue la poche (8).

6. Connecteur à fiches conforme à l'une des revendications précédentes,
**caractérisée en ce que**
les poches (8) sont estampées dans les bandes de matériau (5b).

7. Connecteur à fiches conforme à l'une des revendications précédentes,
**caractérisée en ce que**
les rayons d'estampage des barrettes de délimitation (8a, 8b) diminuent dans la direction d'introduction de la languette (9).
